# FASCICULE DE BREVET EUROPEEN

(11) **EP 0 140 089 B1**
(45) Date de publication et mention de la délivrance du brevet: **17.11.1988**
(21) Numéro de dépôt: 84110852.5
(22) Date de dépôt: 12.09.1984
(51) Int. Cl.: G04C 3/14

(54) **Procédé d'alimentation d'un moteur pas à pas**
Verfahren zur Steuerung eines Schrittmotors
Process for feeding a stepping motor

(30) Priorité: 16.09.1983 CH 5050/83
(43) Date de publication de la demande: 08.05.1985
(73) Titulaire: Omega SA, 2500 Bienne (CH)
(72) Inventeur: Mokdad, Mohamed, CH-2503 Bienne (CH); Tu Xuan, Mai, CH-1022 Chavannes (CH)
(74) Mandataire: de Raemy, Jacques

(56) Documents cités:
- EP-A- 0 057 663
- EP-A- 0 060 806
- EP-A- 0 077 293
- BULLETIN ANNUEL DE LA SOCIETE SUISSE DE CHRONOMETRIE, vol. 10, 1981, pages 185-188, Neuchatel, CH; J.-C. BERNEY: "Méthode particulière d'alimentation d'un moteur pas-à-pas de type Lavet"

## Description

La présente invention est relative à un procédé d'alimentation d'un moteur pas à pas, notamment pour pièce d'horlogerie, procédé dans lequel on compare, pendant la durée de chaque impulsion de commande la quantité d'énergie Eᵢ(t) fournie au moteur à une quantité d'énergie prédéterminée E;ₒ, puis on interrompt l'impulsion de commande dès que lesdites quantités d'énergie sont égales.

Dans les pièces d'horlogerie électroniques que l'on trouve aujourd'hui sur le marché, il est d'usage courant de trouver un moteur pas à pas pour convertir les impulsions électriques issues d'une base de temps à quartz en mouvement mécanique pour afficher l'heure. Le système est alimenté par une source d'énergie, généralement une pile de petites dimensions qu'il faudra remplacer périodiquement. Pour économiser l'énergie livrée par la pile et donc la faire durer le plus longtemps possible, on a déjà proposé des systèmes de réglage qui asservissent la durée de l'impulsion qui meut le moteur à la charge qu'il doit entraîner; en d'autres termes, on allonge l'impulsion si la charge augmente et on la réduit si cette même charge diminue. De tels systèmes sont décrits par exemple dans les documents US 4 323 834 et US 4 346 463.

On doit pourtant distinguer plusieurs sortes de charges agissant sur le rotor du moteur. Comme on veut une position angulaire bien déterminée du rotor entre les pas, il sera nécessaire d'exercer sur lui un couple de positionnement au repos qu'il faudra vaincre chaque fois qu'on voudra le faire progresser d'un pas. Le rotor aura également à vaincre les divers couples de frottement qui existent dans les paliers. Enfin le rotor aura à fournir un couple utile pour entraîner le mécanisme d'affichage de l'heure. L'énergie à fournir au moteur pour vaincre ces différents couples est généralement bien déterminée pour un type de montre donnée qui, lorsqu'elle marche normalement, consomme une énergie relativement constante. Toutefois, si la montre possède un calendrier, on comprendra qu'une fois par vingt-quatre heures le couple utile à fournir devra être plus important au changement de date. C'est alors que peut intervenir l'asservissement dont il a été question à l'alinéa ci-dessus et à condition bien sûr que la montre soit pourvue d'un tel système.

Les systèmes d'asservissement réagissant à la charge imposée au rotor supposent généralement que le moteur est alimenté à tension constante et ne tiennent donc pas compte des écarts entre la tension délivrée par la pile au début puis à la fin de sa durée de vie. A première vue, cette simplification pourrait paraître légitime pour une pile à l'argent dont les tensions de début et de fin de vie sont respectivement de l'ordre de 1,6 et 1,4 volts. Cependant, comme on le verra, l'écart indiqué conduit déjà à une surconsommation du système si des mesures ne sont pas prises pour asservir la longueur de l'impulsion motrice à la tension délivrée par la source d'alimentation de même que la résistance présentée par ladite source. Il est évident, d'autre part, que si cet écart augmente encore, comme c'est le cas par exemple dans les piles au lithium où les limites de fonctionnement peuvent être fixées entre 2,4 et 3,6 volts, la consommation en pure perte sera encore plus importante.

On a cité dans le rapport de recherche le document EP-A-0 057 663 (correspondant à US-A-4439717). Il s'agit d'un dispositif de commande pour moteur pas à pas dans lequel on compare l'énergie fournie au moteur à une énergie prédéterminée, puis on coupe l'impulsion de commande quand lesdites énergies sont égales. Ce dispositif évite l'inconvénient que présentent les dispositifs connus et qui tient au fait que si la tension de la source d'alimentation varie, la puissance fournie au moteur varie également comme on l'a indiqué à l'alinéa ci-dessus. Pour pallier cet inconvénient, le document cité propose des moyens qui consistent, d'une part, à alimenter le moteur en maintenant constant le courant dans la bobine dudit moteur et, d'autre part, à analyser le signal en tension présent sur la bobine puis à fournir une information sur la tension induite provoquée par le mouvement du rotor. La démarche proposée par la présente invention est totalement différente puisqu'elle ne fait pas appel à la tension induite pas plus qu'elle ne nécessite de maintenir constant le courant dans la bobine. On le verra plus bas, le procédé choisi ici se contente de mesurer la tension d'alimentation aux bornes du moteur et le courant qui circule dans sa bobine, d'intégrer le produit des deux mesures par rapport au temps puis de couper l'alimentation quand l'énergie ainsi mesurée est égale à une quantité d'énergie prédéterminée.

C'est le but de la présente invention d'adapter automatiquement la longueur d'impulsion de commande à la tension et à la résistance de la source d'alimentation par les moyens qui apparaissent dans la revendication.

L'invention sera mieux comprise maintenant à la lumière de la description qui suit et pour l'intelligence de laquelle on se référera, à titre d'exemple, au dessin dans lequel:
La figure 1 est un graphique illustrant le principe d'alimentation du moteur pas à pas selon l'invention.
La figure 2 est un graphique qui montre plus en détail comment varie la longueur d'impulsion d'alimentation du moteur quand la tension d'alimentation et la résistance de la source d'alimentation changent si l'on met à profit le procédé selon l'invention.
La figure 3 est un schéma bloc du circuit électronique de commande pour mettre en oeuvre le procédé selon l'invention.
La figure 4 est un exemple de réalisation possible du circuit électronique de principe donné en figure 3.

D'une manière générale, les courants et les tensions intervenant dans le fonctionnement du moteur sont donnés par l'équation électrique suivante: dans laquelle:
Uₒ = tension aux bornes du moteur;
U; = tension induite de mouvement;
L = self de la bobine du moteur;
R = résistance de la bobine du moteur;
I = courant dans la bobine du moteur.

En multipliant l'équation [1] par le terme 1(t)dt et en intégrant par rapport au temps t, on obtient:
ₒ∫^{t}Uₒl(t)dt _{= o}∫^{t}RI²(t)dt + ₒ∫^{t}LI(t)dl + ₒ∫^{t}UᵢI(t)dt [2]

Dans cette équation:
ₒ∫^{t}UₒI(t)dt = Et = énergie totale fournie au système;
ₒ∫^{t}RI²(t)dt = Eₜₕ = énergie dissipée par effet Joule;
ₒ∫^{t}LI(t)dl = Es = énergie emmagasinée par la self;
ₒ∫^{t}UᵢI(t)dt = Eₘ = énergie mécanique fournie par le moteur.

On désire fournir au moteur une énergie mécanique constante. Etant donné que Eₛ est généralement plus petite que Eₘ et pratiquement constante, le fait d'imposer Eₘ = constante revient à dire que Eₘ + Eₛ = constante. La somme Eₘ + Eₛ est définie dans le cas présent comme représentant l'énergie interne E; fournie au moteur. On peut donc écrire que: ce qui signifie que l'énergie interne à fournir au moteur est égale à l'énergie totale fournie par le système (Et) moins l'énergie dissipée par effet Joule (Eth).

De l'équation [3] ci-dessus, on conclut qu'il existe une valeur Eᵢ(t) pour laquelle on est assuré que le rotor fera son pas, cette valeur dépendant de la combinaison d'une certaine tension Uₒ aux bornes du moteur, d'un certain courant I circulant dans la bobine et ceci pendant un certain temps déterminé Tᵢ. Soit Eᵢₒ cette valeur qui s'exprime alors par l'équation:

Cette quantité d'énergie Eᵢₒ peut être déterminée pour chaque calibre de montre auquel on a affaire et elle jouera le rôle de seuil pour limiter la durée de l'impulsion motrice envoyée au moteur. En d'autres termes, lorsque l'énergie interne Eᵢ(t) fournie au moteur atteint la valeur de seuil Eᵢₒ on coupe l'énergie. On aura ainsi envoyé au moteur une énergie juste suffisante pour que son rotor franchisse le pas en évitant une surconsommation inutile.

Le procédé qui vient d'être indiqué est illustré par le graphique de la figure 1. On a porté en abscisse le temps d'intégration t en secondes et, en ordonnée, l'énergie Eᵢ(t) en microjoules ainsi qu'une valeur d'énergie Eᵢₒ pour laquelle on est assuré que le rotor franchira son pas. Quand la valeur Eᵢ(t) atteint la valeur de seuil Eᵢₒ, on coupe l'impulsion ce qui donne une durée T; pour cette impulsion. La figure 1 montre aussi la variation de courant 1 dans la bobine du moteur. On a dessiné sur l'axe des temps une valeur t = T; max. Il peut arriver en effet, pour des cas de charge anormalement élevés, que l'énergie Eᵢ(t) ne puisse jamais atteindre le seuil Eᵢₒ. Il est alors préférable de limiter dans le temps la durée de l'impulsion de commande, durée qu'on choisira élevée, par exemple 10 ms.

Si l'on se réfère à nouveau à l'équation [4], on se rend compte que si la tension Uₒ aux bornes du moteur diminue (vieillissement de la pile) il faudra intégrer sur un temps T; plus long pour atteindre la valeur de seuil Eᵢₒ, ce qui correspond à un allongement de l'impulsion motrice. De même, on constate qu'une augmentation de la résistance interne Rᵢ de la pile occasionne une baisse de Uₒ et entraîne une augmentation de la durée d'impulsion Tᵢ. Ainsi le procédé selon l'invention amène à un réglage continu de la longueur d'impulsion en fonction des variations de Uₒ et en conséquence de Rᵢ.

La figure 2 montre un exemple de simulation de la réaction de cet asservissement lors d'une variation de la tension aux bornes du moteur ou lors d'une variation de la résistance interne de la pile d'alimentation. Dans cet exemple, on a supposé que l'énergie minimum nécessaire Eᵢₒ à entraîner le rotor était de 1 µJ. On retrouve dans ce graphique les mêmes coordonnées que celles adoptées pour la figure 1.

Les courbes de courant I et d'énergie Eᵢ référencées en 1 présentent un état dans lequel le moteur se trouve alimenté par une tension Uₒ valant 1,7 V (pile neuve). La longueur d'impulsion de commande est courte, soit environ 4,8 ms. L'état référencé 2 est celui pour lequel la pile se trouve à un niveau de décharge pour lequel la tension Uₒ vaut 1,5 V. La coïncidence de E; et de Eᵢₒ n'intervient que lorsque la durée de l'impulsion atteint 6,2 ms. Enfin l'état 3 est relevé pour une tension Uₒ = 1,5V et pour une valeur de résistance Rᵢ qui a passé de 100 Ω qu'elle avait pour les états 1 et 2 à 500 Ω. A ce moment, l'impulsion de commande a une durée de 6,8 ms.

En conclusion de ce qui précède et selon la présente invention, on voit qu'on fournit au moteur une quantité d'énergie prédéterminée d'où il résultera une adaptation automatique de la longueur d'impulsion de commande T; à la tension Uₒ et à la résistance Rᵢ de la source d'alimentation.

On va indiquer maintenant un moyen pour mettre en oeuvre le procédé selon l'invention.

Il s'agit en fait de mesurer l'énergie interne Eᵢ(t) fournie au moteur, de comparer cette énergie interne à une quantité d'énergie prédéterminée Eᵢₒ pour laquelle on est assuré que le moteur fera son pas dans tous les cas de charges normales qui peuvent se présenter et de couper l'alimentation du moteur dès que Eᵢ(t) = Eᵢₒ. La valeur de l'énergie interne Eᵢ(t) est connue de l'équation [3] d'où il résulte que:

On mesurera donc la valeur Uo-RI et la valeur du courant I(t) circulant dans la bobine. On fera le produit de ces deux valeurs qu'on intégrera par rapport au temps t.

Le schéma bloc de la figure 3 permet de réaliser toutes les opérations mentionnées ci-dessus. Le bloc de commande proprement dit 4 reçoit à son entrée les impulsions de commande (timing) de durée T; max et dont il s'agira de régler la largeur, la tension d'alimentation Uₒ, la quantité d'énergie prédéterminée Eᵢₒ et l'énergie fournie au moteur E;(t). Cette commande 4 satisfait aux conditions de fonctionnement suivantes: couper l'impulsion si Eᵢ(t) devient plus grand que Eᵢₒ ou la maintenir jusqu'à une valeur préalablement définie T; max au cas où Eᵢ(t) reste toujours inférieur à Eᵢₒ. Le circuit 5 est un bloc capteur qui permet de lire la valeur du courant I(t) dans la bobine du moteur 8 et la valeur de la tension Uₒ à ses bornes et de faire la différence Uₒ₋RI. Le circuit 6 est un multiplicateur qui réalise l'opération [5] citée ci-dessus. Enfin, le circuit 7 est un intégrateur qui intègre dans l'espace temps le produit (Uₒ―RI)I(t) d'où il résulte la valeur de l'énergie interne Eᵢ(t).

Le schéma bloc de la figure 3 est un schéma de principe permettant la réalisation des opérations nécessaires à mettre en oeuvre le procédé selon l'invention. En pratique, il existe plusieurs façons de le réaliser et le schéma de la figure 4 décrit un mode de réalisation possible qui va être expliqué maintenant.

Le moteur M est alimenté à ses bornes par la tension Uₒ. Les impulsions de polarité alternées sont acheminées au moteur par un pont de transistors 31, 32, 33 et 34. Lorsque les transistors 31 et 32 sont conducteurs, le courant circule dans le sens de la flèche 35 alors qu'il circule dans le sens de la flèche 36 lorsque ce sont les transistors 33 et 34 qui conduisent. Entre la ligne 37 et la masse est intercalé un amplificateur opérationnel 38 à la sortie 42 duquel apparaît une tension proportionnelle au produit de la résistance R de la bobine et du courant 1 circulant dans cette bobine. Un second amplificateur opérationnel 39 combine par l'intermédiaire de trois résistances r d'égales valeurs la tension Uₒ et la tension R · pour fournir à sa sortie 40 une tension Uₒ₋RI. Les tensions formées sur les lignes 40 et 42 sont envoyées respectivement aux entrées X et Y d'un multiplicateur 43 qui, à sa sortie 44, livre une tension U proportionnelle à (Uₒ―RI)I(t) à un facteur d'échelle près. Cette tension U attaque à son tour un circuit intégrateur composé de l'amplificateur opérationnel 45 auquel est appliqué un réseau formé par la résistance RM et le condensateur C. On trouve alors à la sortie de l'intégrateur, sur la ligne 46, une tension proportionnelle à la valeur de l'énergie interne Eᵢ(t). Il faut noter aussi qu'un transistor 47 est connecté en parallèle sur le condensateur C, ce qui permet de court-circuiter ledit condensateur dès que l'impulsion de commande a cessé (remise à zéro de l'intégrateur). La commande du transistor 47 est donc liée par la ligne 48 au flanc descendant de l'impulsion de commande.

La figure 4 montre encore deux flip-flops du type D, 49 et 50 qui reçoivent chacun sur leur entrée d'horloge CP les impulsions de commande (timing) en provenant du diviseur de fréquence (non représenté) dont est équipée la montre. Ces flip-flops basculent sur le flanc montant de l'impulsion et attaquent par leurs sorties Q et Q̅ deux portes NOR 51 et 52 et deux inverseurs 53 et 54 pour fournir finalement les signaux A, B, C et D qui commandent les transistors 31, 33, 34 et 32 respectivement. On trouve à la sortie Q du flip-flop 49 l'impulsion de commande 55 qui commence avec le flanc montant (timing) et qui se termine dès que l'entrée reset du même flip-flop est actionnée. Sur la sortie Q̅ du même flip-flop, on trouvera la même impulsion 55 mais inversée. Le flip-flop 50, quant à lui, a pour but d'assurer la polarité alternée des impulsions de commande.

L'entrée reset du flip-flop 49 reçoit par la ligne 60 et via une porte OU 56 le signal issu d'un comparateur 57. Les entrées + et-de ce comparateur reçoivent respectivement les signaux Eᵢ(t) dont il a été question plus haut et Eᵢₒ qui est une quantité d'énergie prédéterminée fixée une fois pour toute et qui dépend du type de montre à régler. Eᵢₒ se présente pratiquement sous la forme d'une tension stabilisée. Au moment où E_{I}(t) = Eᵢₒ, et selon l'invention, le comparateur 57 fournit un signal 1 qui au travers de la porte OU 56 remet à zéro le flip-flop 49 et interrompt ainsi l'impulsion moteur 55 (flanc descendant T;).

Il peut cependant se présenter des situations où Eᵢ(t) n'atteint jamais Eᵢₒ, par exemple lorsqu'un couple extraordinairement élevé est appliqué au moteur. Dans ce cas, on comprendra qu'il est nécessaire de limiter dans le temps la durée de l'impulsion motrice. Dans le schéma de la figure 4, les impulsions de commande (timing) apparaissant aux entrées CP des flip-flops 49 et 50 sont limitées dans leur durée à une longueur Tᵢ max. S'il n'apparaît aucun signal à la sortie du comparateur 57, c'est le flanc descendant de l'impulsion de commande qui, au temps T; max, provoquera, via l'inverseur 58 et la porte 56, un signal de remise à zéro du flip-flop 49, entraînant l'interruption de l'impulsion de commande à la sortie Q̅ du même flip-flop.

Le circuit de la figure 4 est réalisé au moyen d'éléments logiques classiques en ce qui concerne les portes 51, 52, 53, 54, 56 et 58 et les flip-flops 49 et 50. Le multiplicateur 43 peut être du type AD 534 du fabricant Analog Devices. On pourra choisir comme amplificateurs opérationnels 38, 39 et 45 ceux portant la référence LF 355 N du fabricant National Semiconductor. Le comparateur 57 pourra être du type LM 311 du même fabricant National Semiconductor.

On fera remarquer pour terminer que le procédé qui vient d'être décrit ne réagit pas à la variation de charge qui peut se présenter sur l'arbre du moteur. Il est par conséquent nécessaire de choisir une valeur Eᵢₒ qui soit suffisamment élevée pour que le moteur soit capable de faire son pas en toute circonstance. Ainsi, si l'asservissement de la longueur d'impulsion à l'énergie interne du moteur présente les avantages qui ont été décrits ici, on comprendra cependant que cet asservissement ne suffira pas si le moteur rate son pas en raison d'une forte surcharge passa- gère ou encore perd un pas à la suite d'un choc. Il peut donc être indiqué de combiner le système d'asservissement selon l'invention avec un système qui détecte les pas ratés et qui rattrape le retard accumulé comme cela est décrit par exemple dans la demande de brevet EP 0 022 270.

## Revendications

1. Procédé d'alimentation d'un moteur pas à pas notamment pour pièce d'horlogerie, dans lequel
-on détermine une quantité d'énergie prédéterminée Eᵢₒ à fournir au moteur pour laquelle on est assuré qu'il franchira son pas dans tous les cas de charges normales qui peuvent se présenter,
- on fournit des impulsions de commande au moteur,
- on mesure la tension Uₒ aux bornes de la bobine du moteur ainsi que le courant I(t) qui circule dans ladite bobine pendant chacune desdites impulsions de commande,
- on forme la différence Uₒ―RI, la valeur R représentant la résistance de la bobine,
- on forme le produit (Uₒ―RI)I(t),
- on intègre ledit produit par rapport au temps t, la valeur de cette intégrale représentant l'énergie Eᵢ(t) fournie au moteur et les limites de ladite intégrale étant prises entre un premier temps correspondant au début de l'impulsion de commande et un second temps correspondant à la fin de ladite impulsion de commande,
- on compare la valeur de l'énergie Eᵢ(t) à l'énergie prédéterminée Eᵢₒ, et
- on interrompt l'impulsion de commande dès que Eᵢ(t) = Eᵢₒ, procédé caractérisé par le fait que les impulsions de commande alimentant le moteur sont limitées quant à leur durée à une période prédéterminée T; max de telle façon que si l'énergie Eᵢ(t) fournie au moteur n'est pas suffisante pour atteindre l'énergie prédéterminée Eᵢₒ, l'alimentation du moteur est interrompue après ladite période prédéterminée T; max et qu'on vient ensuite détecter les pas ratés pour rattraper les retards accumulés.

## Claims

1. Process for feeding a stepping motor specially for timepiece comprising the steps of
- determining a predetermined quantity of energy Eᵢₒ to be supplied to the motor for which stepping is assured in all cases of normally oc- curing loads,
- furnishing control pulses to the motor,
- measuring the voltage Uₒ across the motor winding terminals as well as the current I(t) circulating in said winding during each of said control pulses,
- forming the difference Uₒ₋RI where R represents the winding resistance,
- forming the product (Uₒ₋RI)I(t),
- integrating over a time period t, whereby the value of the integral represents the energy Eᵢ(t) supplied to the motor and the limits of said integral being chosen between a first time corresponding to the beginning of the control pulse and a second time corresponding to the end of said control pulse,
- comparing the energy value Eᵢ(t) to the predetermined energy Eᵢₒ, and
- cutting off the control pulse when Eᵢ(t) = Eᵢₒ, process characterized by the fact that the duration of the control pulses feeding the motor is limited to a predetermined period T;max in such a manner that when the energy Eᵢ(t) supplied to the motor is not sufficient to reach the predetermined energy Eᵢₒ, the feeding of the motor is stopped after said predetermined period T;max, the steps skipped by the motor being then detected whereby accumulated losses may be recovered.

## Patentansprüche

1. Verfahren zur Steuerung eines Schrittmotors, insbesondere für ein Uhrwerk, bei dem
- eine vorbestimmte Energiemenge E₁₀ festgelegt wird, die dem Motor zuzuführen ist und bei der man sicher ist, dass er um einen Schritt fortschreitet im Falle von normalen Belastungen,
- diese Steuerimpulse dem Motor zugeführt werden,
- die Spannung Uₒ an den Anschlüssen der Motorspule gemessen wird sowie der Strom I(t), der in dieser Spule fliesst während eines jeden Steuerimpulses,
- die Differenz Uₒ―RI gebildet wird, wobei der Wert R den Spulenwiderstand darstellt,
- das Produkt (Uₒ-RI)I(t) gebildet wird,
- dieses Produkt über die Zeit t integriert wird, wobei der Wert dieses Integrals die Energie Eᵢ(t) darstellt, die dem Motor zugeführt wird, wobei die Grenzen dieses Integrals zwischen einer ersten Zeit liegt, die dem Beginn des Steuerimpulses entspricht und einer zweiten Zeit, die dem Ende dieses Steuerimpulses entspricht,
- der Wert der Energie Eᵢ(t) mit dem vorbestimmten Wert Eᵢₒ verglichen wird und
- der Steuerimpuls unterbrochen wird, sowie Ei(t) = Eio ist, dadurch gekennzeichnet, dass die dem Motor zugeführten Steuerimpulse hinsichtlich ihrer Dauer begrenzt sind auf eine vorgegebene Periode Tᵢ max, derart, dass die dem Motor zugeführte Energie Eᵢ(t) nicht ausreicht, um die vorbestimmte Energie Eio zu erreichen, wobei die Versorgung des Motors nach dieser vorgegebenen Periode Tᵢ max unterbrochen wird und anschliessend die verlorenen Schritte gemessen werden, um die angehäufte Verspätung auszugleichen.
